# FASCICULE DE BREVET EUROPEEN

(11) **EP 0 817 224 B1**
(45) Date de publication et mention de la délivrance du brevet: **03.04.2002**
(21) Numéro de dépôt: 97410070.3
(22) Date de dépôt: 03.07.1997
(51) Int. Cl.: H01H 9/34

(54) **Dispositif de coupure pour un disjoncteur électrique à forts calibres**
Unterbrechungsvorrichtung für hochkalibrigen Lastschalter
Interrupting device for high caliber circuit breaker

(30) Priorité: 05.07.1996 FR 9608638
(43) Date de publication de la demande: 07.01.1998
(73) Titulaire: Schneider Electric Industries SA, 92500 Rueil-Malmaison (FR)
(72) Inventeur: Menier, Alain, 38050 Grenoble Cedex 09 (FR); Amblard, Jean-Yves, 38050 Grenoble Cedex 09 (FR); Perrot, Michel, 38050 Grenoble Cedex 09 (FR); Caillat, Lionel, 38050 Grenoble Cedex 09 (FR); Ramirez, Jean-Claude, 38050 Grenoble Cedex 09 (FR)
(74) Mandataire: Ritzenthaler, Jacques

(56) Documents cités:
- EP-A- 0 183 145
- DE-A- 3 311 052
- DE-A- 3 619 241
- US-A- 3 632 926

## Description

L'invention est relative à un dispositif de coupure pour un disjoncteur électrique à boîtier moulé et à forts calibres, suivant le préambule de la revendication 1.

Dans les disjoncteurs divisionnaires connus de l'art antérieur, la chambre d'extinction d'arc est placée directement dans le boîtier en plastique du disjoncteur, et la chambre de formation d'arc est constituée par une paire de joues de guidage en matériau isolant, positionnées parallèlement aux grandes faces latérales du boîtier, et s'étendant depuis la zone de séparation des contacts, jusqu'au tôles de désionisation de la chambre d'extinction. Pour accélérer le déplacement de l'arc vers les tôles de désionisation, ou utilise généralement des joues de guidage en céramique ou des capuchons en matériau gazogène insérés sur des plots ferromagnétiques. Pour des calibres élevés, par exemple de l'ordre de 125A, les performances de tels disjoncteurs présentent des limites de coupure si l'encombrement du boîtier doit être conservé.

Le document FR-A- 2682531 mentionne un disjoncteur industriel multipolaire basse tension faisant usage d'ampoules de coupure au niveau des différents pôles. Chaque ampoule est formée par une boite renfermant deux chambres d'extinction, et un pont de contact rotatif à double coupure monté flottant sur un tronçon de barreau rotatif s'étendant au centre de la boite. Dans ce type d'appareil, les performances de coupure sont obtenues par la mise en série de deux arcs, et l'usage d'un mécanisme à énergie importante.

Le document US-A-3632926 se rapporte à un disjoncteur selon le préambule de la revendication 1, dont la chambre de formation d'arc est conformée selon une tuyère ayant un col d'étranglement dans la partie médiane.

L'objet de l'invention consiste à réaliser un dispositif de coupure d'un disjoncteur de forts calibres, et à encombrement réduit, ayant des performances de coupure élevées.

Le dispositif de coupure selon l'invention est caractérisé en ce que les deux coquilles de l'ampoule sont accolées l'une à l'autre pour délimiterun espace interne subdivisé en trois compartiments répartis à des niveaux différents pour un accroissement progressif des sections de passage de l'arc en direction de la chambre d'extinction, le premier compartimentau voisinage des contacts étant agencé au premier niveau, en provoquant un effet de laminage de l'arc tiré au début de la course d'ouverture du contact mobile pour favoriser la commutation de l'arc sur les cornes de guidage se prolongeant dans le deuxième compartiment, lequel se trouve à un deuxième niveau en présentant une largeur supérieure à celle du premier compartiment, et que la chambre d'extinction d'arc est disposée dans le troisième compartiment ayant une largeur supérieure à celle du deuxième compartiment.

Selon une caractéristique de l'invention, les faces terminales des coquilles délimitantle premier compartiment, comportent chacune une extension située au premier niveau, et faisant saillie dans le deuxième compartiment de manière à former une chicane s'étendant transversalement entre les cornes de guidage.

Selon un mode de réalisation préférentiel, une première série de trous de compression est agencée dans chaque coquille au voisinage du cran de séparation du deuxième compartimentet du troisième compartiment pour créer une dépression à l'entrée de la chambre d'extinction. Une aspiration de gaz frais s'effectue depuis l'extérieur de l'ampoule lorsque l'arc se trouve dans le deuxième compartiment. L'étagement des sections de passage de l'arc dans les différents compartiments, et la présence des trous de décompression à des endroits prédéterminés de l'ampoule constituent les paramètres contribuant à engendrer une surpression à l'amont de l'arc, et une dépression à l'aval de l'arc pendant le déplacement de ce dernier vers la chambre d'extinction.

L'emploi d'une ampoule de coupure nécessite que le troisième compartiment comporte un orifice d'échappement des gaz vers le volume de logement du mécanisme. L'orifice d'échappement est situé à la partie supérieure de la chambre d'extinction, et au voisinage de l'extrémité de la corne d'arc supérieure.

Selon une autre caractéristique de l'invention, le troisième compartiment est doté d'une deuxième série de trous communiquantavec un canal d'évacuation prévu à l'arrière de la chambre d'extinction, et se trouvant en liaison avec ledit orifice d'échappement.

L'effet de boucle est également renforcé grâce à un écran isolant destiné à recouvrir la portion du conducteur se trouvant en regard du bras de contact mobile, et s'étendant jusqu'au voisinage du contact fixe.

Le déplacement de l'arc au début de la course d'ouverture peut être accéléré par l'emploi d'éléments ferromagnétiques disposés sur les parois externes de l'ampoule.

D'autres avantages et caractéristiques ressortiront plus clairement de la description, qui va suivre d'un mode de réalisation de l'invention, donné à titre d'exemple non limitatif, et représenté aux dessins annexés, dans lesquels:
- la figure 1 est une vue en élévation du dispositif de coupure selon l'invention, les contacts étant représentés en position de fermeture, et la coquille supérieure de l'ampoule étant enlevée;
- la figure 2A montre une vue identique de la figure 1, après enlèvement de la chambre d'extinction d'arc;
- les figures 2B et 2C sont des vues identiques de la figure 1, lors de la phase de séparation des contacts, et en fin d'ouverture du contact mobile;
- la figure 3 est une vue en perspective de la partie interne d'une coquille de l'ampoule;
- la figure 4 est une vue identique de la figure 3 après retournement de la coquille montrant le côté externe de l'ampoule;
- les figures 5, 6 et 7 sont des vues en coupe respectivement selon les lignes 5-5, 6-6 et 7-7 de la figure 2A.

En référence aux figures 1, 2A, 2B et 2C, un dispositif de coupure 10 d'un disjoncteur électrique à forts calibres, comporte un bras de contact 12 monté à pivotement sur un axe 14 entre une position de fermeture, et une position d'ouverture. Le bras de contact 12 est accouplé à un mécanisme de commande (non représenté), et s'étend à l'intérieur d'un entrefer ménagé dans un actionneur électromagnétique (non représenté), tel que décrit dans le document EP-A 635859 de la demanderesse.

Le bras de contact 12 porte à l'opposé de l'axe 14 une pièce de contact, appelé par la suite contact mobile 17, lequel coopère en position de fermeture avec un contact fixe 18. Les deux contacts 17,18 séparables sont agencés à l'intérieur d'une ampoule 20 de coupure renfermant également une chambre d'extinction d'arc 22 formée par un empilage de tôles de désionisation de l'arc électrique. L'actionneur électromagnétique est positionné dans un orifice 16 de l'ampoule 20.

Le contact fixe 18 est porté par un conducteur 24 en forme de boucle, traversant le circuit magnétique de l'actionneur 16, et relié à une plage 26 en liaison avec une borne de raccordement (non représentée). Un prolongement de conducteur 24 en aval du contact fixe 18 est conformée selon une corne d'arc supérieure 28 encadrant l'entrée de la chambre d'extinction d'arc 22 en coopération avec la corne d'arc inférieure 30. Le bras de contact mobile 12 est connecté par une tresse à l'autre borne de raccordement (non représentée) éventuellement par l'intermédiaire d'une bilame d'un déclencheur thermique.

L'ampoule 20 de coupure de chaque pôle est décrite en détail en référence aux figures 3 à7, et est composée d'une boite à deux coquilles 20A, 20B en matériau plastique moulé, logée à l'intérieur du boîtier du disjoncteur. Les deux coquilles 20A, 20B sont accolées l'une à l'autre pour confiner un espace interne 32, lequel est subdivisé en plusieurs compartiment 34, 36, 38 étagés sur trois niveaux A, B, C.

Le premier compartiment 34 se trouve au voisinage des contacts 17,18 et présente une zone de confinement de largeur L1 très étroite, délimitée entre les faces terminales 35,37 des coquilles 20A, 20B. Le deuxième compartiment 36 intermédiaire est doté d'une zone de confinement moins importante de largeur L2 supérieure à celle L1 du premier compartiment 34, mais inférieure à la largeur L3 du troisième compartiment 38 renfermant la chambre d'extinction d'arc 22. La section transversale est maximum dans le troisième compartiment 38, la largeur L3 correspondant sensiblement à la largeur des tôles de désionisation, lesquelles s'étendent parallèlement par rapport au fond de la chambre 22 et à la portion terminale de la corne d'arc inférieure 30.

L'accroissement en gradins des sections de passage de l'arc en direction des tôles de la chambre d'extinction 22 est particulièrement avantageux pour le développement et la vitesse de déplacement de l'arc. Dans chaque face terminale 35,37 est ménagée une extension 40A, 40B qui se prolonge dans la zone médiane du deuxième compartiment 36 en formant au moins une chicane dont la profondeur correspond à la différence des niveaux A et B. Chaque extension 40A, 40B comporte du côté extérieur de la coquille 20A, 20B, une rainure 42A, 42B destinée à recevoir un élément ferromagnétique solidaire de la culasse de l'actionneur.

Une première série de trous 44 de décompression est prévue dans chaque coquille 20A, 20B, en s'étendant à l'entrée du troisième compartiment 38 entre les cornes d'arc 28,30. A l'intérieur de l'ampoule 20, le cran 46 de séparation entre le deuxième compartiment 36 et le troisième compartiment 38 de chaque coquille 20A, 20B comprend une surface biseautée 48 de manière à constituer un divergent destiné à accélérer la vitesse de déplacement de l'arc vers la chambre d'extinction 22.

Une deuxième série de trous 50 communique avec un canal prévu à l'arrière de la chambre d'extinction 22 dans le troisième compartiment 38. Une rainure 52A, 52B latérale de décompression est située dans chaque coquille 20A, 20B au niveau de la zone médiane de la chambre d'extinction 22.

L'ampoule 20 isolante est équipée en plus d'un autre orifice 54 d'échappement des gaz vers le volume de logement du mécanisme. L'orifice 54 est situé à la partie supérieure du troisième compartiment 38, et au voisinage de l'extrémité de la corne d'arc supérieure 28. Il est en communication avec le canal d'évacuation 51.

La coquille 20A est pourvue d'un écran 56 isolant destiné à recouvrir la portion du conducteur 24 située en regard du bras de contact 12 mobile, et s'étendant jusqu'au voisinage du contact fixe 18. La présence de l'écran 56 rétablit un effet de boucle, et favorise la commutation de l'arc sur les cornes de guidage 28, 30.

L'extinction de l'arc lors de la séparation des contacts 17,18 du disjoncteur suite à l'apparition d'un défaut, s'effectue de la manière suivante:

La séparation des contacts 17,18 intervient par la commande de l'actionneur électromagnétique ou de la détente du ressort d'ouverture du mécanisme après le déverrouillage par le levier de déclenchement. Étant donné que le bras de contact 12 se déplace exclusivement dans la fente étroite du premier compartiment 34 de l'ampoule 20, l'arc initial subit un effet de laminage au début de la course d'ouverture, ce qui favorise la commutation sur les cornes d'arc 28,30 supérieure et inférieure (figure 2B).

La migration des racines d'arc vers le deuxième compartiment 36 de niveau B est rapide, alors que la partie centrale de l'arc reste laminée par la présence des extensions 40 se trouvant au niveau A. Le déplacement de l'arc en direction du niveau C de la chambre d'extinction 22 peut également être accéléré par des moyens magnétiques devenant actifs suite à l'effet de boucle renforcé par l'écran 56, et à la présence de joues ferromagnétiques des coquilles 20A, 20B, et d'éléments ferromagnétiques insérés dans les rainures 42A, 42B.

L'agencement de la première série de trous 44 crée d'autre part une dépression à l'entrée du troisième compartiment 38, permettant une l'aspiration de gaz frais en fonction de la position de l'arc. L'agencement de l'ampoule provoque à tout moment une surpression en amont de l'arc, et une dépression en aval de l'arc, de manière à favoriser un déplacement rapide vers la chambre d'extinction.

L'arc se déplace le long des cornes 28,30, et est propulsé sur les tôles de désionisation de la chambre d'extinction 22, où il se refroidit rapidement et s'éteint. Le recyclage des gaz s'effectue à travers les rainures 52A, 52B latérales. L'évacuation des gaz de coupure s'opère par l'orifice 54 d'échappement vers le volume interne du mécanisme (flèche F1 sur figure 2C), et vers le bas (flèche F2) en provenance du canal 51.

## Revendications

1. Dispositif de coupure pour un disjoncteur électrique à boîtier moulé et à forts calibres, comportant:
- une ampoule (20) de coupure unipolaire formée par une boîte à deux coquilles (20A,20B) accolées l'une à l'autre en matière plastique moulée, logée dans le boîtier du disjoncteur et délimitant un espace interne (32),
- un contact fixe (18) coopérant avec un contact mobile (17) pour tirer un arc à l'intérieur de l'ampoule (20) lors de l'ouverture du disjoncteur suite à un défaut,
- et une chambre d'extinction d'arc (22) logée à l'intérieur de l'ampoule (20), et encadrée par une paire de cornes (28,30) de guidage de l'arc,
**caractérisé en ce que** ledit espace interne (32) est subdivisé en trois compartiments (34, 36, 38) répartis à des niveaux différents (A,B,C) pour un accroissement progressif des sections de passage de l'arc en direction de la chambre d'extinction (22), le premier compartiment(34) au voisinage des contacts (17,18) étant agencé au premier niveau (A), en provoquant un effet de laminage de l'arc tiré au début de la course d'ouverture du contact mobile (17) pour favoriser la commutationde l'arc sur les cornes de guidage (28,30) se prolongeant dans le deuxième compartiment(36), lequel se trouve à un deuxième niveau (B) en présentant une largeur (L2) supérieure à celle L1 du premier compartiment (34), et que la chambre d'extinction d'arc (22) est disposée dans le troisième compartiment (38) ayant une largeur (L3) supérieure à celle (L2) du deuxième compartiment (36).

2. Dispositif de coupure selon la revendication 1, **caractérisé en ce que** les faces terminales (35,37) des coquilles (20A, 20B) délimitant le premier compartiment (34), comportent chacune une extension (40A,40B) située au premier niveau (A), et faisant saillie dans le deuxième compartiment (36) de manière à former une chicane s'étendant transversalement entre les cornes de guidage (28,30).

3. Dispositif de coupure selon la revendication 1 ou 2, **caractérisé en ce qu'**une première série de trous (44) de décompression est agencée dans chaque coquille (20A,20B) au voisinage du cran (46) de séparation du deuxième compartiment (36) et du troisième compartiment (38).

4. Dispositif de coupure selon la revendication 3, **caractérisé en ce que** le cran (46) de chaque coquille (20A, 20B) est équipée d'une surface biseautée (48) pour constituer un divergent avant la première série de trous (44).

5. Dispositif de coupure selon la revendication 1 ou 3, **caractérisé en ce que** le troisième compartiment (38) comporte un orifice (54) d'échappement des gaz vers le volume de logement du mécanisme.

6. Dispositif de coupure selon la revendication 5, **caractérisé en ce que** l'orifice (54) d'échappement est situé à la partie supérieure de la chambre d'extinction (22), et au voisinage de l'extrémité de la corne d'arc supérieure (28).

7. Dispositif de coupure selon la revendication 5, **caractérisé en ce que** le troisième compartiment (38) est doté d'une deuxième série de trous (50) communiquant avec un canal d'évacuation (51) prévu à l'arrière de la chambre d'extinction (22), et se trouvant en liaison avec ledit orifice (54) d'échappement.

8. Dispositif de coupure selon la revendication 1, **caractérisé en ce que** le contact fixe (18) est porté par un conducteur (24) en forme de boucle se prolongeant par la corne d'arc supérieure (28), et que l'une des coquilles (20A) est équipée d'un écran (56) isolant destiné à recouvrir la portion du conducteur (24) se trouvant en regard du bras de contact (12) mobile, et s'étendant jusqu'au voisinage du contact fixe (18).

9. Dispositif de coupure selon la revendication 2, **caractérisé en ce que** chaque extension (40A, 40B) comporte à l'extérieur de la coquille (20A, 20B) correspondante, une rainure (42A,42B) dans laquelle peut être inséré un élément ferromagnétique, notamment un actionneur électromagnétique associé au bras de contact (12) mobile.

10. Dispositif de coupure selon la revendication 2, **caractérisé en ce que** des joues en matériau ferromagnétique peuvent être positionnées à l'extérieur de l'ampoule (20) sur les faces terminales (35,37) des coquilles (20A, 20B).

## Patentansprüche

1. Abschaltvorrichtung eines für hohe Nennströme ausgelegten Leistungsschalters mit Isolierstoffgehäuse, die
- eine einpolige Schaltkammer (20), welche durch einen Kasten aus zwei aufeinandergelegten, als Kunststoff-Formteile ausgebildeten Halbschalen (20A, 20B) gebildet wird, im Schaltergehäuse angeordnet ist und einen Innenraum (32) umschließt,
- einen feststehenden Kontakt (18), der mit einem beweglichen Kontakt (17) zusammenwirkt, um bei einer fehlerbedingten Abschaltung des Leistungsschalters im Innern der Schaltkammer (20) einen Lichtbogen zu erzeugen,
- sowie eine Lichtbogenlöschkammer (22) umfaßt, die im Innern der Schaltkammer (20) angeordnet ist und von zwei Lichtbogenführungshörnern (28, 30) umfaßt wird,
**dadurch gekennzeichnet, daß** der genannte Innenraum in drei Abteile (34, 36, 38) auf unterschiedlichen Niveaus (A, B, C) und mit jeweils zunehmendem Querschnitt zur Ausbreitung des Lichtbogens in Richtung der Löschkammer (22) unterteilt ist, wobei das in der Nähe der Kontakte (17, 18) angeordnete erste Abteil (34) auf dem ersten Niveau (A) liegt und eine Einschnürung des Lichtbogens zu Beginn des Ausschalthubs des beweglichen Kontakts (17) bewirkt, um so ein Umspringen des Lichtbogens auf die Führungshörner (28, 30) zu begünstigen, die in das zweite Abteil (36) hineinragen, welches auf dem zweiten Niveau (B) liegt und eine Breite (L2) aufweist, die größer ist als die Breite (L1) des erstes Abteils (34), und daß die Lichtbogenlöschkammer (22) im dritten Abteil (38) angeordnet ist und eine Breite (L3) aufweist, die größer ist als die Breite (L2) des zweiten Abteils (36).

2. Abschaltvorrichtung nach Anspruch 1, **dadurch gekennzeichnet, daß** die das erste Abteil (34) begrenzenden Endwände (35, 37) der Halbschalen (20A, 20B) jeweils einen Fortsatz (40A, 40B) auf dem ersten Niveau (A) aufweisen, der in das zweite Abteil (36) hineinragt und dabei eine Schikane bildet, die quer zwischen den Lichtbogenführungshörnern (28, 30) verläuft.

3. Abschaltvorrichtung nach Anspruch 1 oder 2, **dadurch gekennzeichnet, ,daß** in jeder Halbschale (20A, 20B) im Bereich des Absatzes (46) zwischen dem zweiten Abteil (36) und dem dritten Abteil (38) eine erste Reihe von Dekompressionsöffnungen (44) ausgebildet ist.

4. Abschaltvorrichtung nach Anspruch 3, **dadurch gekennzeichnet, daß** der Absatz (46) jeder Halbschale (20A, 20B) eine schräge Fläche (48) aufweist, so daß vor der ersten Reihe von Öffnungen (44) ein sich öffnender Trichter gebildet wird.

5. Abschaltvorrichtung nach Anspruch 1 oder 3, **dadurch gekennzeichnet, daß** das dritte Abteil (38) eine Auslaßöffnung (54) zur Ableitung der Gase in den Einbauraum des Schaltmechanismus' aufweist.

6. Abschaltvorrichtung nach Anspruch 5, **dadurch gekennzeichnet, daß** die Auslaßöffnung (54) an der Oberseite der Löschkammer (22) und in der Nähe des Endes des oberen Lichtbogenhorns (28) ausgebildet ist.

7. Abschaltvorrichtung nach Anspruch 5, **dadurch gekennzeichnet, daß** das dritte Abteil (38) eine zweite Reihe von Dekompressionsöffnungen (50) aufweist, die mit einem an der Rückseite der Löschkammer (22) ausgebildeten und mit der genannten Auslaßöffnung (54) verbundenen Abluftkanal (51) kommunizieren.

8. Abschaltvorrichtung nach Anspruch 1, **dadurch gekennzeichnet, daß** der feststehende Kontakt (18) von einem schleifenförmigen Leiter (24) getragen wird, der in das obere Lichtbogenführungshorn (28) übergeht, und daß eine der Halbschalen (20A) eine Isolierstofftrennwand (56) aufweist, die sich bis in die Nähe des feststehenden Kontakts (18) erstreckt und dazu dient, den Abschnitt des Leiters (24) abzudecken, der dem beweglichen Kontaktarm (12) gegenüberliegt.

9. Abschaltvorrichtung nach Anspruch 2, **dadurch gekennzeichnet, daß** in jedem Fortsatz (40A, 40B) an der Außenseite der jeweiligen Halbschale (20A, 20B) eine Nut (42A, 42B) ausgebildet ist, in die ein ferromagnetisches Element, insbesondere ein dem beweglichen Kontaktarm (12) zugeordnetes elektromagnetisches Betätigungsglied eingesetzt werden kann.

10. Abschaltvorrichtung nach Anspruch 2, **dadurch gekennzeichnet, daß** die Leitwandungen aus ferromagnetischem Material auf der Außenseite der Schaltkammer (20), an den Endwänden (35, 37) der Halbschalen (20A, 20B) angeordnet werden können.

## Claims

1. A breaking device for a high-rating moulded case electrical circuit breaker comprising:
- a single-pole breaking cartridge (20) formed by a box with two shells (20A, 20B) made of moulded plastic material adjoined to one another, housed in the circuit breaker case and confining an internal space (32),
- a stationary contact (18) co-operating with a movable contact (17) to draw an arc inside the cartridge (20) when opening of the circuit breaker takes place following a fault,
- and an arc extinguishing chamber (22) housed inside the cartridge (20) and framed by a pair of arc guiding horns (28, 30),
**characterized in that** said internal space (32) is subdivided into three compartments (34, 36, 38) arranged at different levels (A, B, C) to achieve a progressive increase of the cross-sections for passage of the arc in the direction of the arc extinguishing chamber (22), the first compartment (34) near to the contacts (17, 18) being arranged at the first level (A), and causing a lamination effect of the arc drawn at the beginning of the opening travel of the movable contact (17) to foster switching of the arc onto the guiding horns (28, 30) extending into the second compartment (36), which is situated at a second level (B) and presenting a width (L2) greater than that (L1) of the first compartment (34), and that the arc extinguishing chamber (22) is arranged in the third compartment (38) having a width (L3) larger than that (L2) of the second compartment (36).

2. The breaking device according to claim 1, **characterized in that** the terminal faces (35, 37) of the shells (20A, 20B) confining the first compartment (34) each comprise an extension (40A, 40B) situated at the first level (A) and protruding into the second compartment (36) so as to form a chicane extending transversely between the guiding horns (28, 30).

3. The breaking device according to claim 1 or 2, **characterized in that** a first series of decompression holes (44) is arranged in each shell (20A, 20B) near to the notch (46) separating the second compartment (36) and the third compartment (38).

4. The breaking device according to claim 3, **characterized in that** the notch (46) of each shell (20A, 20B) is equipped with a bevelled surface (48) to constitute a divergent before the first series of holes (44).

5. The breaking device according to claim 1 or 3, **characterized in that** the third compartment (38) comprises an orifice (54) for outlet of the gases to the volume housing the mechanism.

6. The breaking device according to claim 5, **characterized in that** the outlet orifice (54) is situated at the upper part of the arc extinguishing chamber (22), and near to the end of the upper arcing horn (28).

7. The breaking device according to claim 5, **characterized in that** the third compartment (38) is provided with a second series of holes (50) communicating with an outlet channel (51) provided at the rear of the arc extinguishing chamber (22) and in connection with said outlet orifice (54).

8. The breaking device according to claim 1, **characterized in that** the stationary contact (18) is supported by a conductor (24) in the form of a loop extended by the upper arcing horn (28), and that one of the shells (20A) is equipped with an insulating shield (56) designed to cover the portion of the conductor (24) located facing the movable contact arm (12) and extending up to the vicinity of the stationary contact (18).

9. The breaking device according to claim 2, **characterized in that** each extension (40A, 40B) comprises, on the outside of the corresponding shell (20A, 20B), a groove (42A, 42B) in which a ferromagnetic element, in particular an electromagnetic actuator associated to the movable contact arm (12), can be inserted.

10. The breaking device according to claim 2, **characterized in that** the cheeks made of ferromagnetic material can be positioned outside the cartridge (20) on the terminal faces (35, 37) of the shells (20A, 20B).
